# EUROPÄISCHE PATENTSCHRIFT

(11) **EP 0 130 605 B1**
(45) Veröffentlichungstag und Bekanntmachung des Hinweises auf die Patenterteilung: **26.03.1986**
(21) Anmeldenummer: 84107645.8
(22) Anmeldetag: 02.07.1984
(51) Int. Cl.: A43B 5/00, A43B 13/22

(54) **Sicherheitslaufsohle für Bergschuhe**
Safety outsole for mountain boots
Semelle de marche, de sécurité, pour chaussures de montagne

(30) Priorität: 01.07.1983 DE 8319115 U
(43) Veröffentlichungstag der Anmeldung: 09.01.1985
(73) Patentinhaber: Kopp, Luis Dr., D-8000 München 40 (DE)
(72) Erfinder: Kopp, Luis Dr., D-8000 München 40 (DE)
(74) Vertreter: Grünecker, Kinkeldey, Stockmair & Schwanhäusser Anwaltssozietät

## Beschreibung

Die vorliegenden Erfindung betrifft eine Sicherheitslaufsohle für Bergschuhe, mit einer Lauffläche und einem Absatz die beide an einem der Außenkontur der Sohle folgenden Randstreifen sich zur Längsmittenachse der Sohle hin verjüngende Randstollen aufweisen, wobei die Randstollen durch nutförmige Einschnitte voneinander getrennt sind und im Bereich der Schuhspitze ein ringsegmentförmiger Randstollen vorhanden ist.

Sicherheitslaufsohlen für Bergschuhe sollen einerseits auf einem losen Untergrund und andererseits auf einem festen steinigen Untergrund einen griffigen und sicheren Bodenkontakt gewährleisten. Eine gattungsgemäße Laufsohle ist in dem DE-GM-1 848 149 offenbart. Bei dieser Sohle sind die Randstollen durch U-förmige Nuten voneinander getrennt, wobei jeder Randstollen noch einmal durch einen schmalen Schlitz unterteilt ist. Es sind relativ viele kleine Randstollen an der Sohle angeordnet. Nachteilig bei der Benutzung dieser Sohle ist es, daß sich in dem Sohlenprofil Steinchen festklemmen können, die die Aufstandsfläche und somit die Griffigkeit der Sohle verrigern. Noch schlimmer hingegen ist es, daß sich beim Gehen mit dieser Sohle in schwerem Erdboden die Sohle mit Erde zusetzt und verseift, was zur Folge hat, daß das anschließende Begehen eines glatten Untergrundes wie z. B. einer Felsplatte zu einem gefährlichen Unterfangen wird, da die Sohle ihre Haftfähigkeiten nun vollständig verloren hat. Ein weiterer Nachteil ist, daß beim Klettern in schwierigem Gelände, wo der Schuh nur noch mit seiner Spitze im Felsen Halt findet, ein Drehen des Fußes um die Fußspitze bis zur Auflage des Fußballens an der Fußinnenseite gefährlich ist, da die Sohle durch die Randstollen von dem Fels abgedrückt wird.

Eine weitere Laufsohle ist aus dem DE-GM-1 619 481 bekannt deren mittlere Rippen im Bereich des Absatzes und der Schuhspitze in Richtung der Längsmittenachse der Sohle verlaufen. Dadurch kommt bei dieser Sohle neben den vorhin erwähnten Nachteilen ein weiterer hinzu, nähmlich daß sie den Bergsteiger bei extremen Steigungen oder Gefällen im Gelände nur einen sehr geringen Halt geben kann, da die an den Schuhenden angeordneten Rippen in Kraftangriffsrichtung ausgerichtet sind. Ähnliche Sohlen sind in der US-PS-4255874 sowie der FR-PS-962050 beschrieben. Diese Sohlen weisen zwischen den Randstollen sehr enge und zerklüftete Einschnitte auf, die sich beim Gebrauch der Sohle sehr schnell mit Steinchen bzw. Matsch zusetzen und damit die notwendige Griffigkeit verlieren.

Der Erfindung liegt demgegenüber die Aufgabe zugrunde, eine Sicherheitslaufsohle zu schaffen, die eine sichere Benutzung gewährleistet, griffig ist und insbesondere ein Zusetzen der Sohle durch Schmutz, Steine etc. verhindert.

Diese Aufgabe wird erfindungsgemäß dadurch gelöst, daß die Randstollen selbst als ungeteilte Blöcke mit im wesentlichen glatten Oberflächen und die Einschnitte zwischen den Blöcken als breite Senken ausgebildet sind, deren Seitenflächen in Form von flach geneigten Böschungen zu den Blöcken ansteigen und beim Laufen schräge Stützflächen für den Untergrund bilden, wobei der Böschungswinkel, gemessen zur Sohlenebene, zwischen 45 und 60° beträgt, und daß der ringsegmentförmige Randstollen zu einem Ellipsensegment ergänzt ist und bis unter den Fußballen der Fußinnenseite reicht und der Verjüngungswinkel zwischen den Blöcken 5 bis 15° beträgt.

Diese Lösung gewährleistet eine sichere Benutzung und verhindert ein Zusetzen der Sohle durch Schmutz oder Steine. Dadurch, daß die Randstollen als ungeteilte Blöcke ausgebildet sind, kann zu deren Herstellung eine weichere Gummimischung verwendet werden als bei Verwendung vieler schmaler Randstollen, die schon deswegen aus einem festeren Material sein müssen, um gegenüber den in Sohlenlängsrichtung auftretenden Kräften ein Nachgeben zu vermeiden. Bei Verwendung einer weicheren Gummimischung können sich kleine Steinchen in die im wesentlichen glatte Oberfläche der Blöcke eindrücken, ohne daß sie jedoch an der Sohle hängenbleiben. Die relativ flach abgeböschten Senken bewirken überraschenderweise, daß Dreck, der sich beim Auftreten mit der Sohle in die Senken einschiebt, beim Anheben der Sohle von dem Untergrund wieder aus den Senken heraustritt. Auch größere Steinchen und Steine können sich wegen der verklemmungsfreien Ausgestaltung der Sohle nicht festsetzen.

Die Böschungen bewirken weiterhin, daß die Stollen eine ausreichende Biegefestigkeit aufweisen, auch wenn sie aus einer weicheren Gummimischung hergestellt werden. Die Weiterführung des ringsegmentförmigen Randstollens bis unter den Fußballen der Fußinnenseite erleichtert beim Klettern an einer Steilwand das Umsetzen der Füße, da die Sohle selbst bei einer Drehung der Fußspitze, so daß die Fußinnenflanke zur Steilwand gerichtet ist, ohne Niveauunterschiede auf dem Fels aufliegt. Der Schuh kann also nicht durch etwaige sich an der Felswand abstützende Randstollen beim Drehen des Fußes von der Felswand weggedrückt oder behindert werden. Der erfindungsgemäß gewählte Verjüngungswinkel zwischen den Blöcken verhindert eine Verseifung der Sohle.

Es ist vorteilhaft, daß im mittleren Bereich der Sohle um die Längsmittenachse kegelstumpfförmige Rundstollen angeordnet sind, deren Mantelflächen analog zu den Randstollen in Form von flach geneigten Böschungen ansteigen und beim Laufen schräge, von 0 bis 360° wirksame Stützflächen für den Untergrund bilden, wobei der Böschungswinkel zwischen 45 und 60° beträgt. Durch diese Anordnung und Ausgestaltung der Rundstollen wird ein wirksamer Halt der Sicherheitslaufsohle in allen Richtungen gewährleistet. Dabei bewirken die flachen Böschungen eine gute Verteilung der Aufstandskräfte, eine Abstützung der Rundstollen sowie die Selbstreinigung der Schuhsohle, indem sie ein Zusetzen der Sohle mit Schmutz oder Steinen verhindern. Es ist besonders von Vorteil, wenn sich die Randstollen im wesentlichen jeweils quer zur Längsmittenachse erstrecken. Dadurch bieten die Randstollen bei der Bewältigung großer oder extremer Steigungen oder Gefälle eine intensiv wirksame Kraftangriffsfläche, wordurch die Gefahr des Ausrutschens mit der erfindungsgemäßen Sohle verhindert wird.

An dem Absatzende der Sicherheitslaufsohle kann ein ringsegmentförmiger Randstollen angeordnet sein. Das hat den Vorteil, daß auch in diesem Bereich keine Rillen in Längsrichtung der Sohle verlaufen, so daß insbesondere beim Hinabsteigen von Felsstufen beim Auftreten mit dem Absatz der Sicherheitslaufsohle die Gefahr des Ausrutschens nicht besteht.

Überraschenderweise hat sich als besonders günstig erwiesen, in Hinblick auf die Selbstreinigung der Schuhsohle sowie des Abstützeffektes der Stollen, daß der Böschungswinkel 55° beträgt.

Aus den gleichen Gründen und wegen der guten Seitenstabilität der Sohle ist es günstig, daß der Verjüngungswinkel 10° beträgt.

Im folgenden wird ein Ausführungsbeispiel der Erfindung anhand von Zeichnungen näher erläutert. Es zeigen :
Figur 1 eine Untersicht einer Ausführungsform der erfindungsgemäßen Sicherheitslaufsohle und Figur 2 eine Seitenansicht der Sohle aus Fig. 1.

Wie am besten aus Fig. 1 zu ersehen ist, umfaßt die Sicherheitslaufsohle 1 eine Lauffläche 2 und einen Absatz 3, die beide einen der Außenkontur der Sohle 1 folgenden Randstreifen 4 aufweisen.

Der Randstreifen 4 der Lauffläche 2 und des Absatzes 3 ist jeweils mit sich zur Längsmittenachse (L) der Sohle 1 hin verjüngenden Randstollen 5 versehen. Dabei weist die Fußinnenseite 6 der Lauffläche 2 nur 2 Randstollen auf, während die gegenüberliegende Außenseite der Lauffläche 4 Randstollen 5 aufweist.

Im Bereich der Schuhspitze 7 ist ein zu einem Ellipsensegment ergänzter ringsegmentförmiger Randstollen 8 vorgesehen, der sich von der Fußinnenseite 6 der Lauffläche 2 über die Schuhspitze 7 bis zur Außenseite der Lauffläche 2 hin erstreckt.

Ebenso weist der Absatz 3 an seinem hinteren Ende einen ringsegmentförmigen Randstollen 9 auf, der im wesentlichen symmetrisch zu der Längsmittenachse (L) der Sohle 1 ausgebildet ist. In Richtung der Schuhspitze 7 gesehen, sind an den Randstreifen 4 des Absatzes 3 jeweils zwei sich gegenüberliegende Randstollen 5 angeordnet. Alle an den Schuhseiten angeordneten Randstollen 5 sind im wesentlichen quer zur Längsmittenachse der Sohle 1 ausgerichtet.

In dem durch die Randstreifen 4 der Lauffläche 2 eingegrenzten mittleren Bereich der Sohle 1 befinden sich in einer elliptischen Anordnung um die Längsmittenachse mehrere kegelstumpfförmige Rundstollen 10 unterschie licher Durchmesser. Zwei weitere Rundstollen 10 sind auf der Längsmittenachse (L) des Absatzes 3 angeordnet Sämtliche Erhebungen auf der Lauffläche 2 und auf dem Absatz 3, wie z. B. die Randstollen 5, 8 und 9 sowie die Rundstollen 10 sind zur Sohlenebene mit einem flachgeneigten Böschungswinkel (a) abgeböscht. Bei dem hier beschriebenen Ausführungsbeispiel beträgt dieser Böschungswinkel, wenn er zur Sohlenebene gemessen wird, 55°. Aufgrund der flachen Neigung der Böschung sind zwischen den Seitenrandstollen 5 breite Senken 11 ausgebildet, die sich zu dem noch zum mittleren Bereich der Sohle 1 hin öffnen. Dieser Öffnungswinkel (ß) beträgt bei diesem Ausführungsbeispiel 10° und ist identisch mit dem Verjüngungswinkel (ß) der Randstollen 5 zur Längsmittenachse der Sohle 1 hin.

Im folgenden wird die Wirkungsweise der erfindungsgemäßen Sicherheitslaufsohle beschrieben. Der ringsegmentförmige Randstollen 8 im Bereich der Fußinnenseite 6 und der Schuhspitze 7 dient zum Klettern in auch extremen Bereichen, wo nur die Schuhspitze oder die Fußinnenseite auf einem Felsvorsprung aufstehen. Durch die profilfreie Ausbildung des Randstollens 8 werden dort kleinste Unebenheiten einer Kletterstelle profilprägend aufgenommen, ohne daß nach Lösen von der Trittstelle Schädigungen an der Sohle entstehen. Der ringsegmentförmige Randstollen 8 erleichtert insberondere das Drehen des Fußes aufeinem schmalen Felsabsatz, ohne daß dabei der Schuh durch irgendwelche Profile von dem Fels weggedrückt werden könnte.

Durch die sich zur Längsmittenachse hin verjüngenden Randstollen 5 wird ein Ausrutschen oder Abgleiten im Steilgelände und Fels weitgehend verhindert. Die flachen Böschungen der Randstollen 5, 8, und 9 sowie der Rundstoller. 10 und die relativ breiten Senken 11 erlauben es dem Untergrund, insbesondere Schnee oder Matsch, aber auch Steinen in die Zwischenbereiche der Stollen eingreifen, um somit einen rutschfesten Stand auch auf matschigem oder losem Untergrund zu gewährleisten. Dabei sorgen die flachen Böschungen der Rand- und Rundstollen 5, 8, 9 und 10 für eine gleichmäßige Verteilung der Aufstandskraft auf die Sohlenebene. Insbesondere bilden die flachen Böschungen bei der Bewältigung starker Steigungen oder Gefälle Stützflächen für den Untergrund. Weiterhin bewirken die flachen Böschungen aber auch, daß beim Anheben der Sohle 1 von dem Untergrund dieser nicht mehr an der Sohle haften bleibt, so daß praktisch bei jedem Schritt eine Selbstreinigung der Sohle 1 stattfindet.

Günstig ist auch die Ausbildung der Stollen im mittleren Bereich der Sohle 1 als Rundstollen 10, da diese einen Wirkbereich von 360° in der Sohlenebene aufweisen und somit die Rutschfestigkeit der Sohle in jeder Richtung unterstützen.

Der ringsegmentförmige Randstollen 9 am Absatz 3 der Sohle 1 sorgt beim Hinuntersteigen für eine Verhinderung des Wegrutschens der Sohle nach vorne.

Da die Randstollen 5, 8 und 9 als relativ große Blöcke ausgebildet sind, kann die Gummimischung für die Sohle 1 relativ weich gewählt werden, wodurch die Anpassung der im wesentlichen glatten Oberflächen der Randstollen an kleinere Unebenheiten des Untergrundes verbessert wird.

Um die Dämpfungseigenschaften der Sohle noch zu verbessern, kann der Absatz 3 mit einem aus Schaumgummi bestehenden Dämpfungskeil unterlegt werden.

Soll die erfindungsgemäße Sicherheitslaufsohle bei einem Bergwanderschuh Verwendung finden, so ist es auch möglich den ringsegmentförmigen Rundstollen 8 an der Fußinnenseite 6 durch zwei sich zur Längsmittenachse hin sich verjüngender Randstollen 5 zu ersetzen, so daß der ringsegmentförmige Randstollen 8 nur noch im Bereich der Schuhspitze 7 verbleibt.

## Patentansprüche

1. Sicherheitslaufsohle (1) für Bergschuhe, mit einer Lauffläche (2) und einem Absatz (3), die beide an einem der Außenkontur der Sohle (1) folgenden Randstreifen (4) sich zur Längsmittenachse der Sohle (1) hin verjüngende Randstollen (5) aüfweisen, wobei die Randstollen (5) durch nutförmige Einschnitte voneinander getrennt sind und im Bereich der Schuhspitze (7) ein ringsegmentförmiger Randstollen (8) vorhanden ist, dadurch gekennzeichnet, daß die Randstollen (5, 8) selbst als ungeteilte Blöcke mit im wesentlichen glatten Oberflächen und die Einschnitte zwischen den Blöcken als breite Senken (11) ausgebildet sind, deren Seitenflächen in Form von flach geneigten Böschungen zu den Blöcken ansteigen und beim Laufen schräge Stützflächen für den Untergrund bilden, wobei der Böschungswinkel (α), gemessen zur Sohlenebene, zwischen 45 und 60° beträgt, und daß der ringsgementförmige Randstollen (8) zu einem Ellipsensegment ergänzt ist und bis unter den Fußballen der Fußinnenseite (6) reicht und der Verjüngungswinkel (ß) zwischen den Blöcken 5 bis 15° beträgt.

2. Sicherheitslaufsohle nach Anspruch 1, dadurch gekennzeichnet, daß im mittleren Bereich der Sohle (1) um die Längsmittenachse kegelstumpfförmige Rundstollen (10) angeordnet sind, deren Mantelflächen analog zu den Randstollen (5) in Form flach geneigter Böschungen ansteigen und beim Laufen schräge, von 0 bis 360° wirksame Stützflächen für den Untergrund bilden, wobei der Böschungswinkel (α) zwischen 45 und 60° beträgt.

3. Sicherheitslaufsohle nach Anspruch 1 oder 2, dadurch gekennzeichnet, daß sich die Randstollen (5) im wesentlichen jeweils quer zur Längsmittenachse erstrecken.

4. Sicherheitslaufsohle nach mindestens einem der Ansprüche 1 bis 3, dadurch gekennzeichnet, daß an dem Absatzende ein ringsegmentförmiger Randstollen (9) angeordnet ist.

5. Sicherheitslaufsohle nach mindestens einem der Ansprüche 1 bis 4, dadurch gekennzeichnet, daß der Böschungswinkel (a) 55° beträgt.

6. Sicherheitslaufsohle nach mindestens einem der Ansprüche 1 bis 5, dadurch gekennzeichnet, daß der Verjüngungswinkel (ß) 10° beträgt.

## Claims

1. Safety tread sole (1) for mountaineering boots, with a tread surface (2) and a heel (3) which both have, on an edge strip (4) following the outer contour of the sole (1), edge studs (5) tapering towards the longitudinal centre axis of the sole (1), the edge studs (5) being separated from one another by groove-shaped notches, and an edge stud (8) in the form of an annular segment being provided in the region of the boot toe (7), characterised in that the edge studs (5, 8) themselves are designed as undivided blocks with essentially smooth surfaces, and the notches between the blocks are designed as wide depressions (11), the side surfaces of which extend up to the blocks in the form of slopes of low inclination and, when the sole is in use, form oblique supporting surfaces for the base, the angle of slope (a) measured relative to the sole plane amounting to between 45 and 60°, and in that the edge stud (8) in the form of an annular segment is supplemented to form an elliptical segment and extends underneath the ball of the foot on the foot inside (6), and the angle of taper (p) between the blocks is 5 to 15°.

2. Safety tread sole according to Claim 1, characterised in that there are arranged in the middle region of the sole (1) round the longitudinal centre axis round studs (10) in the form of truncated cones, the shell surfaces of which extend upwards in the form of slopes of low inclination in a similar way to the edge studs (5) and, when the sole is being used, form oblique supporting surfaces effective from 0 to 360° for the base, the angle of slope (a) amounting to between 45 and 60°.

3. Safety tread sole according to Claim 1 or 2, characterised in that the edge studs (5) each extend essentially transversely to the longitudinal centre axis.

4. Safety tread sole according to at least one of Claims 1 to 3, characterised in that an edge stud (9) in the form of an annular segment is arranged at the heel end.

5. Safety tread sole according to at least one of Claims 1 to 4, characterised in that the angle of slope (a) amounts to 55°.

6. Safety tread sole according to at least one of Claims 1 to 5, characterised in that the angle of taper (p) amounts to 10°.

## Revendications

1. Semelle de marche, de sécurité (1) pour chaussures de montagne, comportant une semelle d'usure (2) et un talon (3) présentant tous deux des crampons latéraux (5) qui se rétrécissent en direction de l'axe médian longitudinal de la semelle (1) et sont disposés sur une bande latérale (4) suivant le contour extérieur de la semelle (1), les crampons latéraux (5) étant séparés par des encoches et la zone de la pointe de la chaussure (7) comportant un crampon latéral (8) en forme de segment annulaire, caractérisée en ce que les crampons latéraux (5, 8) se présentent sous la forme de blocs homogènes et comportent une surface pratiquement lisse, tandis que les encoches situées entre les blocs sont constituées par de larges alvéoles (11) dont les surfaces latérales s'élèvent sous forme de pentes faiblement inclinées jusqu'aux blocs et constituent, au cours de la marche, des surfaces d'appui obliques pour le sous-sol, l'angle d'inclinaison de la pente (a), mesuré à partir du plan de la semelle, étant compris entre 45 et 60° et caractérisée en ce que le crampon latéral (8) en forme de segment annulaire est complété pour former un segment elliptique se prolongeant jusqu'en dessous du niveau de la plante de la partie intérieure du pied (6) et en ce que l'angle du rétrécissement (ß) entre les blocs varie entre 5 et 15°.

2. Semelle de marche, de sécurité selon la revendication 1, caractérisée en ce que la zone centrale de la semelle 1 comporte autour de l'axe médian longitudinal, des crampons circulaires (10) en forme de cônes tronqués dont les surfaces extérieures s'élèvent, de la même manière que les crampons latéraux (5), sous forme de pentes faiblement inclinées et constituent, au cours de la marche, des surfaces d'appui obliques pour le sous-sol, efficaces de 0 à 360°, l'angle d'inclinaison de la pente (a) étant compris entre 45 et 60°.

3. Semelle de marche, de sécurité, selon la revendication 1 ou 2, caractérisé en ce que les crampons latéraux (5) s'étendent transversalement à l'axe médian longitudinal.

4. Semelle de marche, de sécurité selon au moins l'une des revendications 1 à 3, caractérisée en ce que l'extrémité du talon comporte un crampon latéral (9) en forme de segment de cercle.

5. Semelle de marche, de sécurité selon au moins l'une des revendications 1 à 4, caractérisée en ce que l'angle d'inclinaison de la pente (α) est de 55°.

6. Semelle de marche, de sécurité selon au moins l'une des revendications 1 à 5, caractérisée en ce que l'angle du rétrécissement (β) est de 10°.
